# EUROPÄISCHE PATENTSCHRIFT

(11) **EP 3 693 660 B1**
(45) Veröffentlichungstag und Bekanntmachung des Hinweises auf die Patenterteilung: **19.05.2021**
(21) Anmeldenummer: 19156130.7
(22) Anmeldetag: 08.02.2019
(51) Int. Cl.: F21V 31/00, F21S 8/02, F21V 15/01, F21W 111/02

(54) **BODENEINBAULEUCHTE**
LIGHT INSTALLED IN THE FLOOR
LUMINAIRE ENCASTRÉ DANS LE SOL

(43) Veröffentlichungstag der Anmeldung: 12.08.2020
(73) Patentinhaber: BEGA Gantenbrink-Leuchten KG, 58708 Menden (DE)
(72) Erfinder: Gantenbrink, Heinrich, 58708 Menden (DE); Fobbe, Klaus, 58708 Menden (DE)
(74) Vertreter: Grünecker Patent- und Rechtsanwälte PartG mbB

(56) Entgegenhaltungen:
- EP-A1- 2 418 419
- DE-A1-102006 060 371
- US-A- 5 481 443
- US-A1- 2015 369 469

## Beschreibung

Die vorliegende Erfindung betrifft eine Bodeneinbauleuchte mit einem Gehäuse aus Aluminium, das eine Lichtaustrittsöffnung aufweist, mit einer Glasscheibe zur Abdeckung der Lichtaustrittsöffnung, einem zwischen Gehäuse und Glasscheibe angeordneten Dichtungsring und mit einem Abschlussring aus Edelstahl, welcher das Gehäuse und die Glasscheibe miteinander verbindet und den Dichtungsring zwischen Glasscheibe und Gehäuse presst, wobei der Abschlussring das Gehäuse und abschnittsweise die Glasscheibe umschließt.

Bodeneinbauleuchten sind seit langer Zeit Stand der Technik. Solche Bodeneinbauleuchten können entweder als überfahrbare bzw. überrollbare Bodeneinbauleuchten ausgebildet sein, die Teil einer Fahrbahn bzw. Teil eines überfahrbaren Bodenbelags bilden, oder können in Rasenflächen, Beeten oder anderen befestigten Flächen eingebaut werden und als Orientierungsleuchten, zur Beleuchtung von Parkplätzen, Garageneinfahrten oder als Scheinwerfer zur Einstrahlung von Fassaden eingesetzt werden. Im Gegensatz zu einer Wand- oder Deckeneinbauleuchte müssen entsprechende Bodeneinbauleuchten besondere Anforderungen insbesondere im Hinblick auf die Festigkeit erfüllen, insbesondere wenn sie Teil der Fahrbahn oder des Bodenbelages sind. Gleichermaßen besteht eine besonders hohe Anforderung an die Abdichtung der Bodeneinbauleuchte, insbesondere die Abdichtung zwischen Glasscheibe und Leuchtengehäuse, um zu verhindern, dass Wasser aufgrund der Schwerkraft in die Einbauleuchte eindringt.

Eine weitere Anforderung für Bodeneinbauleuchten ist es, dass diese im sichtbaren Bereich, das heißt dem einen Teil des Bodenbelages bildenden Bereich, optisch hochwertig ausgebildet sind, wobei die Materialien über lange Zeiträume den Witterungsanforderungen angepasst sein müssen, aber auch bei permanenter mechanischer Beanspruchung widerstehen können. Für die im Boden eingelassenen Bereiche der Bodeneinbauleuchte sind die Anforderungen an die Materialien weniger einschränkend, so dass hier auch günstigere Materialien eingesetzt werden können.

Die EP 2 418 419 A1 beschreibt eine überfahrbare Bodeneinbauleuchte mit einem Leuchtengehäuse, das eine Lichteintrittsöffnung aufweist, und mit einer Glasscheibe mit einer Unterseite, einer Oberseite und einem Rand, wobei die Glasscheibe die Lichtaustrittsöffnung des Leuchtengehäuses überdeckt, und wobei zur Abdichtung zwischen Glasscheibe und Leuchtengehäuse eine umlaufende weichelastische Dichtung vorgesehen ist. Hierbei ist die Dichtung zumindest an einem umlaufenden ersten Teilbereich des Randes und/oder an der Oberseite der Glasscheibe im Randbereich angeordnet, wobei die Glasscheibe mit der Unterseite an einer Aufnahme des Leuchtengehäuses anliegt, und wobei die Aufnahme im vergleich zur Dichtung hart ist.

Eine andere überfahrbare Bodeneinbauleuchte ist in der DE 10 2006 060 371 A1 beschrieben. Die Bodeneinbauleuchte umfasst ein Leuchtengehäuse sowie eine die Lichtaustrittsöffnung des Leuchtengehäuses überdeckende Glasscheibe. Der Rand der Glasscheibe ist in hierbei einem Dichtring aufgenommen.

Die US 2015/0369469 A1 offenbart ein Gehäuse, insbesondere für eine mit einer Leuchtdiode (LED) oder eine anderweitig beleuchtete Einbau- oder Unterwasserleuchte, wobei eine Glasscheibe zwischen dem Gehäuse und einem Linsenrahmen gehalten wird. Eine Dichtung ist zwischen der Unterseite der Glasscheibe und dem Gehäuse angeordnet.

Auch die US 5,481,443 beschreibt eine Einbauleuchte, bei welcher an der Unterseite der Glasscheibe, zwischen Glasscheibe und Gehäuse ein Dichtungselement angeordnet ist.

Aufgabe der vorliegenden Erfindung ist es, eine Bodeneinbauleuchte zur Verfügung zu stellen, die günstig herstellbar ist, wobei gleichzeitig eine optisch hoch ansprechende Bodeneinbauleuchte gewährleistet ist.

Die vorliegende Erfindung wird durch eine Bodeneinbauleuchte mit einem Gehäuse aus Aluminium, das eine Lichtaustrittsöffnung aufweist, mit einer Glasscheibe zur Abdeckung der Lichtaustrittsöffnung, einem zwischen Gehäuse und Glasscheibe angeordneten Dichtungsring und mit einem Abschlussring aus Edelstahl, welcher das Gehäuse und die Glasscheibe miteinander verbindet und den Dichtungsring zwischen Glasscheibe und Gehäuse presst, wobei der Abschlussring das Gehäuse und abschnittsweise die Glasscheibe umschließt, dadurch gelöst, dass zwischen dem Gehäuse und dem Abschlussring ein Aufnahmering aus Kunststoff angeordnet ist, welcher die beiden Elemente miteinander verbindet und voneinander trennt.

Die vorliegende Erfindung gestattet es, unterschiedliche Materialien in der Bodeneinbauleuchte einzusetzen, d.h. Edelstahl und Aluminium, so dass eine Bodeneinbauleuchte besonders kostengünstig herzustellen ist. Gleichzeitig wird durch den Aufnahmering eine konsequente Trennung der Edelstahl- und Aluminiumteile erzielt. Auf diese Weise wird gleichzeitig eine galvanische Entkopplung der beiden Materialien auf effiziente Weise bereitgestellt.

Gemäß einer bevorzugten Ausführungsform können sich Befestigungsmittel für den Abschlussring durch den Abschlussring in den Aufnahmering erstrecken. Auf diese Weise kann sichergestellt werden, dass auch die Befestigung nicht mit dem Gehäuse in Kontakt kommt. Dies ist insbesondere von Bedeutung, wenn Edelstahlschrauben als Befestigungsmittel verwendet werden.

Hierbei können an einer Unterseite des Aufnahmeringes Fixierelemente für die Befestigungsmittel vorgesehen sein. Hierbei sind insbesondere sich selbst festziehende Elemente bevorzugt.

Gemäß einer anderen Ausführungsform können die Befestigungsmittel in dem Aufnahmering fixiert werden. Hierdurch kann die Anzahl der notwendigen Elemente der Bodeneinbauleuchte weiter reduziert werden.

Gemäß einer weiteren bevorzugten Ausführungsform kann das Gehäuse zweiteilig ausgebildet sein, umfassend ein Außengehäuse und ein Innengehäuse, wobei der Aufnahmering zwischen dem Außengehäuse und dem Innengehäuse angeordnet ist und diese miteinander verbindet und voneinander trennt. Diese Ausführungsform ermöglicht es, nicht nur den Abschlussring und ein Gehäuseteil voneinander zu trennen, sondern auch die einzelnen Elemente des Gehäuses voneinander, sodass eine besonders korrosionsfeste Bodeneinbauleuchte erzielt werden kann. Hierbei dient der Aufnahmering nicht nur zur Trennung, sondern gleichzeitig auch zur Befestigung der einzelnen Elemente aneinander, wodurch die Herstellung kostengünstiger und effizienter erfolgen kann.

Eine weitere Ausführungsform kann vorsehen, dass sich der Aufnahmering an einem umlaufenden Vorsprung an der Innenseite des Außengehäuses abstützt und das Innengehäuse aufnimmt. Diese stellen besonders einfache Mittel zur Verbindung des Aufnahmeringes mit dem Außengehäuse und dem Innengehäuse dar, wobei auf zusätzliche Fixierungsmittel verzichtet werden kann.

Ferner kann sich der Aufnahmering über die Oberseite des Innengehäuses und des Außengehäuses erstrecken. Hierbei kann der Abstand zwischen Abschlussring und Gehäuse durch die Höhe des Aufnahmerings eingestellt werden.

Es hat sich besonders bewährt, wenn der Aufnahmering als Stufenelement ausgebildet ist, wobei an der Außenseite eine Abstützfläche und an der Innenseite eine Auflagefläche angeordnet sind.

In der Praxis hat es sich bewährt, wenn der Aufnahmering aus Kunststoff besteht.

Im Folgenden wird eine bevorzugte Ausführungsform der vorliegenden Erfindung anhand von Zeichnungen näher erläutert. Es zeigen:
Figur 1 eine Schnittansicht einer erfindungsgemäßen Bodeneinbauleuchte, und
Figur 2 eine Detailansicht des Schnitts aus Figur 1.

Figur 1 zeigt einen Schnitt durch eine erfindungsgemäße Bodeneinbauleuchte 1 im montierten Zustand. Die Bodeneinbauleuchte 1 weist ein Gehäuse 2 auf, das sich aus einem äußeren Gehäuse 3 und einem inneren Gehäuse 4 zusammensetzt, wobei das innere Gehäuse 4 das Leuchtengehäuse darstellt und Leuchtmittel 5 aufnimmt. Das Gehäuse 2 weist des Weiteren eine obere Lichtaustrittsöffnung 6 auf, die von einer Glasscheibe 7 abgedeckt wird. Das Gehäuse 2 und die Lichtaustrittsöffnung können hierbei jede beliebige Form aufweisen, beispielsweise rund, quadratisch, rechteckig usw.

Die Glasscheibe 7 liegt mit ihrer Unterseite 8 direkt auf einem im Inneren des Leuchtengehäuses 4 ausgebildeten Auflageabschnitt 9 auf. Zu diesem Zweck ist das Leuchtengehäuse 4 in seinem oberen Endabschnitt, das heißt dem unmittelbar der Lichtaustrittsöffnung 6 zugewandten Ende nach außen abgewinkelt ausgebildet, um eine den Auflageabschnitt 9 bildende Stufe zu erzielen. Der Auflageabschnitt 9 erstreckt sich parallel zu der Unterseite 8 der Glasscheibe 7 und ist solchermaßen bemessen, dass die Glasscheibe 7 mit einem äußeren Randabschnitt auf dem Auflageabschnitt 9 ruht, wobei der Auflageabschnitt jedoch breiter ausgebildet ist als der Durchmesser der Glasscheibe 7, so dass die Glasscheibe ein vorbestimmtes Spiel relativ zu dem Auflageabschnitt 9 aufweist. Hierdurch wird das Zusammenbauen der Bodeneinbauleuchte erheblich vereinfacht, da der Auflagebereich nicht passgenau gefertigt ist.

An den Auflageabschnitt 9 schließt sich ein endseitiger Randabschnitt 10 des Leuchtengehäuses 4 an, welcher sich unter einem Winkel von mindestens 90° von dem Auflageabschnitt weg erstreckt. Vorzugsweise ist der Randabschnitt 10 leicht konisch nach oben geöffnet ausgebildet, der Winkel weist folglich mehr als 90° auf, so dass das Leuchtengehäuse 2 an seiner oberen Kante 11 den größten Durchmesser aufweist. Gleichermaßen ist es möglich, den Randabschnitt 10 verjüngt auszubilden, so dass sich die Materialstärke des Randabschnittes zur Oberseite 11 hin verringert.

Wie aus Figur 1 und insbesondere aus der Vergrößerung in Figur 2 deutlich wird, erstreckt sich die Oberseite 11 des Leuchtengehäuses nicht bis zu der Oberseite 12 der Glasscheibe, sondern endet auf einer vorbestimmten Höhe im Bereich des umlaufenden Randes 13 der Glasscheibe 7. Der endseitige Randabschnitt 10 des Leuchtengehäuses 4, der unter einem vorbestimmten Abstand zu dem umlaufenden Rand 13 der Glasscheibe 7 angeordnet ist, erstreckt sich vorzugsweise bis maximal zur Hälfte der Dicke der Glasscheibe.

Durch den bereiter ausgebildeten Auflageabschnitt 9 sowie den sich konisch nach außen öffnenden Randabschnitt 10 wird zwischen der Glasscheibe 7 und dem Leuchtengehäuse 4 ein sich nach oben, das heißt in Richtung der Glasscheibe 7 bzw. der Lichtaustrittsöffnung 6 vergrößernder, Spalt ausgebildet. Hierdurch wird die Montage der Glasscheibe 7 erheblich vereinfacht, da zur Einführung der Glasscheibe 7 eine größtmögliche Öffnung bereitgestellt wird und durch die konische Ausbildung des Randabschnittes 10 bereits eine Vorzentrierung der Glasscheibe 7 erzielt werden kann.

Die Glasscheibe 7 ist an ihrer Oberseite 12, die die Außenoberfläche bildet, mit einer unmittelbar an den Rand 13 angrenzenden, umlaufenden Stufe 14 ausgebildet, welche sich über einen vorbestimmten Bereich in die Glasscheibe hinein erstreckt. Auf dieser Stufe 14 liegt wie dargestellt ein Abschlussring 15 auf, durch welchen die Glasscheibe und das Gehäuse 2 miteinander verbunden werden. Der Abschlussring 15 kann beispielsweise aus Edelstahl gefertigt und erstreckt sich in der gleichen Ebene wie die Oberseite 12 der Glasscheibe 7, so dass hier keine Niveauunterschiede zwischen diesen beiden Elementen vorhanden sind. Die Höhe der Stufe 14 entspricht folglich der Dicke des Abschlussringes 15. Der Außenrand 16 des Abschlussringes 15, d.h. der von der Glasscheibe abgewandte Rand ist angefast ausgebildet, sodass hier ein weicher Übergang zum Boden entsteht. Vorzugsweise weist der Abschlussring 15 einen größeren Außendurchmesser als das Gehäuse 2 auf, so dass das Gehäuse vollständig unterhalb des Abschlussringes 15 angeordnet ist.

Um die zwischen der Glasscheibe 7 und dem Gehäuse 2 notwendige Abdichtung zu erzielen, ist des Weiteren ein Dichtungsring 17 vorgesehen, welcher vor der Fixierung der Glasscheibe 5 und des Gehäuses 2 mittels des Abschlussrings 15 in den zwischen Glasscheibe 5 und Leuchtengehäuse 4 vorhandenen Spalt eingeführt wird.

Der Dichtungsring 17 weist einen, in der seitlichen Schnittansicht, konischen Querschnitt auf, der sich nach unten verjüngt, und lässt sich somit bequem und einfach in die Spalte einführen. Durch die konische Ausgestaltung des Spaltes einerseits und des Dichtungsringes 17 andererseits wird, wie bereits zuvor in Bezug auf das Einführen der Glasscheibe 7 erwähnt, die Montage der Bodeneinbauleuchte 1 erheblich vereinfacht, da die Einführöffnung breiter ist als das einzuführende Element. Zudem wird durch die konische Ausbildung des Dichtungsringes 17 gleichzeitig eine automatische Zentrierung der Glasscheibe 7 innerhalb der Lichtaustrittsöffnung erzielt, da der Dichtungsring 17 den Spalt gleichmäßig ausfüllt und gleichzeitig die Glasscheibe 5 in die korrekte Position überführt, so dass zeitaufwendige Zentriermaßnahmen unnötig werden.

Wie insbesondere in Figur 2 dargestellt ist, weist der Dichtungsring 17 zwei einstückig ausgebildete Abschnitte auf, einerseits den konisch ausgebildeten Abschnitt 18, welcher in den Spalt zwischen Glasscheibe und Gehäuse eingeführt wird, sowie einen Auflageabschnitt 21. Der Auflageabschnitt 21 ist oberhalb des konischen Abschnittes 18 angeordnet und liegt im zusammengebauten Zustand dem Abschlussring 15 gegenüber. Der Auflageabschnitt 21 ist im seitlichen Querschnitt im Wesentlichen rechteckig ausgebildet und erstreckt sich an seiner Außenseite, das heißt der dem Gehäuse zugewandten Seite über den konischen Abschnitt 18 hinaus, so dass neben dem konischen Abschnitt 18 an der Unterseite des Auflageabschnittes 21 eine umlaufende Stufe 22 ausgebildet wird. Der Dichtungsring 17 weist ferner eine Innenfläche 20 auf, welche sich sowohl über den Auflageabschnitt 21 als auch über den konischen Abschnitt 18 erstreckt und im eingeführten Zustand an die Glasscheibe angrenzt. Die Innenfläche 20 kann hierbei im Wesentlichen senkrecht ausgebildet sein, so dass die konische Ausbildung lediglich im Bereich der Außenfläche des Abschnittes 18 erfolgt.

Bei der Montage wird der Dichtungsring mit dem konischen Abschnitt 18 in den Spalt zwischen Glasscheibe und Gehäuse eingeführt, bis die umlaufende Stufe 22 an der Unterseite des Auflageabschnittes 21 auf der Oberseite 11 des Gehäuses aufliegt. Gleichzeitig mit Einführen des Dichtungsringes 17 wird, wie bereits zuvor erwähnt, auch die Glasscheibe 7 innerhalb der Lichtaustrittsöffnung 6 zentriert. Anschließend wird der Abschlussring 15 auf der Stufe 14 der Glasscheibe 7 angeordnet. In diesem Zustand übergreift der Abschlussring 15 sowohl einen Abschnitt der Stufe 14, den der Glasscheibe 7 entsprechenden Bereich, wie auch Gehäuse 2.

Der Abschlussring 15 wird über ein Befestigungsmittel 23, zum Beispiel eine Schraube, fixiert, so dass der Abschlussring 15 den Dichtungsring 17 axial in den Dichtungsspalt zwischen der Glasscheibe 7 und dem Leuchtengehäuse 2 presst. Da der Dichtungsring und der Spalt einen konischen Verlauf aufweisen, baut der von dem Abschlussring 15 ausgeübte axiale Druck einen mehrachsigen Spannungszustand in der Dichtung auf. Infolge des Spannungszustandes stellt sich ein ausschließlich radial wirkender Dichtungsdruck zwischen dem Dichtungsring, dem Gehäuse und der Glasscheibe ein.

Um diese Wirkung noch zu unterstützen, kann die Innenfläche 20 des Dichtungsringes 17 wenigstens abschnittsweise mit einer Auswölbung 34 ausgebildet werden, welche dem Glasscheibenrand gegenüberliegend unter vorbestimmtem Abstand zu der Ober- und Unterseite der Glasscheibe angeordnet sind. Hierdurch lässt sich die radiale Dichtungswirkung noch verstärken.

Gleichermaßen können an der Unterseite des Abschlussringes 15 Aufnahmeelemente 35 für die Oberseite des Dichtungsringes 17 ausgebildet sein. Diese Aufnahmeelemente 35 können auch in Form einer umlaufenden Nut bereitgestellt werden. Hierdurch kann eine zusätzliche Fixierung des Dichtungsringes erzielt werden.

Die Abmessungen des Dichtungsringes 17 sind so gewählt, dass der konische Abschnitt in Bezug auf die Höhe im seitlichen Querschnitt kürzer ausgebildet ist als die Höhe des Spaltes zwischen Leuchtengehäuse 4 und Glasscheibe 7, und dass der Auflageabschnitt 21 höher ausgebildet ist als der Abstand zwischen der Oberseite 11 des Leuchtengehäuses 4 und der Unterseite des Abschlussringes 15. Durch die Fixierung des Abschlussringes in seiner Position, d.h. durch Fixierung des Befestigungsmittels 23 wird ausreichend Druck auf den Abschlussring und damit auf den Dichtungsring ausgeübt, so dass sich der Dichtungsring zusammenpresst und durch den entstehenden Druck ausschließlich radial verformt, wodurch eine sichere Abdichtung erzielt wird.

Wie ferner aus den Figuren deutlich wird, ist der Dichtungsring 17 unterhalb des Abschlussringes 15 zwischen dem Glasscheibenrand 13 und hier lediglich in dem unterhalb der Stufe 14 liegenden Abschnitt des Glasscheibenrandes und dem Gehäuse 4 angeordnet. Folglich wird der Dichtungsring vollständig innerhalb der Bodeneinbauleuchte angeordnet und erstreckt sich nicht bis auf eine Oberseite der Bodeneinbauleuchte, so dass dieser an der Oberseite der Bodeneinbauleuchte nicht sichtbar ist. Hierdurch kann der direkte Einfluss der Witterung auf den Dichtungsring ausgeschlossen werden und das optische Erscheinungsbild der Bodeneinbauleuchte gewährleistet werden.

Wie in Figur 1 dargestellt, sind das Außengehäuse 3 und das Innengehäuse 4 über einen zusätzlichen Aufnahmering 24 voneinander getrennt und miteinander verbunden. Der Aufnahmering 24 weist zwei Abschnitte auf, einen oberen Halteabschnitt 26, sowie einen unteren Anlageabschnitt 27. Hierbei sind der Halteabschnitt 26 und der Anlageabschnitt 27 versetzt zueinander angeordnet und sind im Bereich eines Übergangsabschnittes 28 miteinander verbunden. Durch die versetzte Anordnung des Halteabschnittes 26 und des Anlageabschnittes 27 werden sowohl an der Unterseite des Halteabschnittes 26 wie auch an der Oberseite des Anlageabschnittes 27 jeweils eine Stufe ausgebildet, die einerseits als Abstützfläche 29, andererseits als Auflagefläche 30 dienen.

Über die Abstützfläche 29 wird der Aufnahmering 24 an dem Außengehäuse 3 fixiert. Im Detail liegt der Aufnahmering 24 mit der Außenseite des Halteabschnitts 28 an der Innenseite des Außengehäuses an, und die Abstützfläche 29 liegt auf einem umlaufenden Vorsprung 25 auf, welcher an der Innenseite des Außengehäuses 3 ausgebildet ist. Der umlaufende Vorsprung 25 ist hierbei auf einer Höhe innerhalb des Außengehäuses 3 angeordnet, der sicherstellt, dass sich der Halteabschnitt 26 über eine Oberseite des Außengehäuses 3 erstreckt. Im eingebauten Zustand liegt der Abschlussring 15 dann auf dem Aufnahmering 24 und nicht auf der Oberseite des Gehäuses 3 auf.

Nach Fixierung bzw. Einführung des Aufnahmeringes 24 in das Außengehäuse wird das Leuchtengehäuse 4 in den Aufnahmering 24 eingesetzt und dort von der Auflagefläche 30 gehalten. Hierbei kann die ganze Innenseite des Aufnahmeringes 24 der Außenseite des Leuchtengehäuses angepasst sein, wie in den Figuren dargestellt, so dass das Leuchtengehäuse 4 wenigstens abschnittsweise, d.h. in dem sich an die Glasscheibe anschließenden Bereich, vollständig von dem Aufnahmering 24 umgeben wird. Der auf der Auflagefläche 30 angeordnete Bereich des Leuchtengehäuses 4 ist hierbei der Auflagefläche 9 des Leuchtengehäuses 4 gegenüberliegend ausgebildet.

Durch die stufenartige Ausbildung des Aufnahmeringes 4 wird eine sichere Fixierung der einzelnen Elemente zueinander erzielt, wobei die Montage schnell und effektiv durchgeführt werden kann.

Wie ferner in Figur 1 dargestellt, kann die Oberseite 31 des Aufnahmeringes 24 strukturiert ausgebildet sein, zum Beispiel, wie dargestellt, stufenförmig mit einem tiefer ausgebildeten Innenabschnitt. In diesem Fall stellt der vorspringende Außenrand den höchsten Teil des Aufnahmerings dar, der gleichzeitig auch das Außengehäuse überragt und im eingebauten Zustand an der Unterseite des Abschlussringes 15 anliegt.

Wie zuvor bereits ausgeführt, wird die Glasscheibe 7 an dem Gehäuse 2 über den Abschlussring 15 befestigt, der mittels Befestigungsmittel 23 fixiert werden kann. Der Auflagering 15 überspannt sowohl das Außengehäuse, den Aufnahmering 24, wie auch abschnittsweise die Glasscheibe 7. Die Fixierung mittels der Befestigungsmittel 23 erfolgt ausschließlich im Bereich des Aufnahmerings, so dass die Schraube weder das Außengehäuse 3 noch das Innengehäuse 4 kontaktiert. Das Befestigungsmittel 23 erstreckt sich hierbei in der Nähe des Außengehäuses 2 durch den Aufnahmering 5.

Der Aufnahmering 24 wird aus einem Kunststoff hergestellt. Da sich der Aufnahmering 24 über die Oberseite des Außengehäuses erstreckt, kann ein direkter Kontakt zwischen dem Abschlussring 15 und dem Gehäuse 2 ausgeschlossen werden. Hierdurch wird es möglich, unterschiedliche Materialien für den Abschlussring und das Gehäuse, beispielsweise Edelstahl und Aluminium, einzusetzen, ohne dass es zu Korrosionsproblemen kommt.

Gleichzeitig wird durch den Aufnahmering 24 eine elektrische Isolierung der einzelnen Bauteile voneinander auf einfache Art und Weise erzielt. Die solchermaßen ausgebildete Bodeneinbauleuchte zeichnet sich folglich durch eine besondere Korrosionsfestigkeit aus.

Nur der Vollständigkeit halber wird noch darauf hingewiesen, dass zwischen der Schraube 23 und dem Aufnahmering 24 eine Unterlegscheibe 32 angeordnet sein kann.

Die im Inneren des Leuchtengehäuses angeordnete Leuchte kann beliebig ausgebildet sein, beispielsweise kann eine LED Halbkugel, wie dargestellt, verwendet werden, die über Klemmringe 33 festgelegt werden kann. Der Einsatz einer Halbkugel ermöglicht es, die Position des Lichtstrahls auf einfache Art und Weise zu verändern. Es kann jedoch auch jede andere bekannte Leuchte verwendet werden.

Die Unterseite des Leuchtengehäuses ist mit Anschlusselementen 36 ausgebildet, wobei der Kabeleinlass ein System zur Abdichtung des inneren Gehäusetopfes gegenüber eindringender Feuchtigkeit umfasst.

## Patentansprüche

1. Bodeneinbauleuchte (1) mit einem Gehäuse (2) aus Aluminium, das eine Lichtaustrittsöffnung (6) aufweist, mit einer Glasscheibe (7) zur Abdeckung der Lichtaustrittsöffnung (6), einem zwischen Gehäuse (2) und Glasscheibe (7) angeordneten Dichtungsring (17) und mit einem Abschlussring (15) aus Edelstahl, welcher das Gehäuse (2) und die Glasscheibe (7) miteinander verbindet und den Dichtungsring (17) zwischen Glasscheibe (7) und Gehäuse (2) presst, wobei der Abschlussring (15) das Gehäuse (2) und abschnittsweise die Glasscheibe (7) umschließt,
**dadurch gekennzeichnet, dass**
zwischen dem Gehäuse (2) und dem Abschlussring (15) ein Aufnahmering (24) aus Kunststoff angeordnet ist, welcher die beiden Elemente miteinander verbindet und voneinander trennt.

2. Bodeneinbauleuchte (1) nach Anspruch 1, **dadurch gekennzeichnet, dass** sich Befestigungsmittel (23) für den Abschlussring (15) durch den Abschlussring (15) in den Aufnahmering (24) erstrecken.

3. Bodeneinbauleuchte (1) nach Anspruch 2, **dadurch gekennzeichnet, dass** an einer Unterseite des Aufnahmeringes (24) Fixierelemente für die Befestigungsmittel (23) vorgesehen sind.

4. Bodeneinbauleuchte (1) nach Anspruch 2, **dadurch gekennzeichnet, dass** die Befestigungsmittel (23) in dem Aufnahmering (24) fixiert werden.

5. Bodeneinbauleuchte (1) nach einem der Ansprüche 1-4, **dadurch gekennzeichnet, dass** das Gehäuse (2) zweiteilig ausgebildet ist, umfassend ein Außengehäuse (3) und ein Innengehäuse (4), wobei der Aufnahmering (24) zwischen dem Außengehäuse (3) und dem Innengehäuse (4) angeordnet ist und diese miteinander verbindet und voneinander trennt.

6. Bodeneinbauleuchte (1) nach Anspruch 5, **dadurch gekennzeichnet, dass** sich der Aufnahmering (24) an einem umlaufenden Vorsprung (25) an der Innenseite des Außengehäuses (3) abstützt und das Innengehäuse (4) aufnimmt.

7. Bodeneinbauleuchte (1) nach Anspruch 5 oder 6, **dadurch gekennzeichnet, dass** sich der Aufnahmering (24) über die Oberseite des Innengehäuses (4) und des Außengehäuses (3) erstreckt.

8. Bodeneinbauleuchte (1) nach einem der Ansprüche 1-7, **dadurch gekennzeichnet, dass** der Aufnahmering (24) als Stufenelement ausgebildet ist, wobei an der Außenseite eine Abstützfläche (29) und an der Innenseite eine Auflagefläche (30) angeordnet sind.

## Claims

1. In-ground-luminaire (1) with an aluminum housing (2) having a light outlet opening (6), a glass pane (7) for covering the light outlet opening (6), a sealing ring (17) arranged between the housing (2) and the glass pane (7), and a stainless steel end ring (15), which connects the housing (2) and the glass pane (7) to one another and presses the sealing ring (17) between the glass pane (7) and the housing (2), the end ring (15) enclosing the housing (2) and sectionally the glass pane (7),
**characterized in that**
a receiving ring (24) made of plastic is arranged between the housing (2) and the end ring (15), which connects and separates the two elements.

2. In-ground-luminaire (1) according to claim 1, **characterized in that** fastening means (23) for the end ring (15) extend through the end ring (15) into the receiving ring (24).

3. In-ground-luminaire (1) according to claim 2, **characterized in that** fastening elements for the fastening means (23) are provided on an underside of the receiving ring (24).

4. In-ground-luminaire (1) according to claim 2, **characterized in that** the fastening means (23) are fixed in the receiving ring (24).

5. In-ground-luminaire (1) according to any one of claims 1 to 4, **characterized in that** the housing (2) consists of two parts, comprising an outer housing (3) and an inner housing (4), the receiving ring (24) being arranged between the outer housing (3) and the inner housing (4) and connecting and separating them from each other.

6. In-ground-luminaire (1) according to claim 5, **characterized in that** the receiving ring (24) is supported on a circumferential shoulder (25) on the inside of the outer housing (3) and receives the inner housing (4).

7. In-ground-luminaire (1) according to claim 5 or 6, **characterized in that** the receiving ring (24) extends over the upper side of the inner housing (4) and the outer housing (3).

8. In-ground-luminaire (1) according to any one of claims 1 to 7, **characterized in that** the receiving ring (24) is formed as a stepped element, wherein a bearing surface (29) is arranged on the outside and a supporting surface (30) is arranged on the inside.

## Revendications

1. Luminaire encastré dans le sol (1) avec un boîtier (2) en aluminium qui comporte un orifice de sortie de lumière (6), avec une plaque de verre (7) pour recouvrir l'orifice de sortie de lumière (6), une bague d'étanchéité (17) agencée entre le boîtier (2) et la plaque de verre (7), et une bague de fermeture (15) en acier inoxydable qui connecte entre eux le boîtier (2) et la plaque de verre (7) et comprime la bague d'étanchéité (17) entre la plaque de verre (7) et le boîtier (2), dans lequel la bague de fermeture (15) entoure le boîtier (2) et une section de la plaque de verre (7),
**caractérisé en ce qu'**une bague de support (24) en plastique est agencée entre le boîtier (2) et la bague de fermeture (15), qui connecte les deux éléments entre eux et les sépare.

2. Luminaire encastré dans le sol (1) selon la revendication 1, **caractérisé en ce que** des moyens d'attache (23) pour la bague de fermeture (15) s'étendent dans la bague de support (24) à travers la bague de fermeture (15).

3. Luminaire encastré dans le sol (1) selon la revendication 2, **caractérisé en ce que** des éléments de fixation pour les moyens d'attache (23) sont pourvus sur un côté inférieur de la bague de support (24).

4. Luminaire encastré dans le sol (1) selon la revendication 2, **caractérisé en ce que** les moyens d'attache (23) sont fixés dans la bague de support (24).

5. Luminaire encastré dans le sol (1) selon l'une des revendications 1 à 4, **caractérisé en ce que** le boîtier (2) est constitué de deux éléments, comprenant un boîtier externe (3) et un boîtier interne (4), dans lequel la bague de support (24) est agencée entre le boîtier externe (3) et le boîtier interne (4) et connecte ces derniers entre eux et les sépare.

6. Luminaire encastré dans le sol (1) selon la revendication 5, **caractérisé en ce que** la bague de support (24) s'appuie sur un épaulement circonférentiel (25) sur le côté interne du boîtier externe (3) et reçoit le boîtier interne (4).

7. Luminaire encastré dans le sol (1) selon la revendication 5 ou 6, **caractérisé en ce que** la bague de support (24) s'étend sur le côté supérieur du boîtier interne (4) et du boîtier externe (3).

8. Luminaire encastré dans le sol (1) selon l'une des revendications 1 à 7, **caractérisé en ce que** la bague de support (24) est constituée comme un élément échelonné, dans lequel une surface d'appui (29) est agencée sur le côté externe et une surface de support (30) est agencée sur le côté interne.
